# DEMANDE DE BREVET EUROPEEN

(11) **EP 2 579 236 A1**
(43) Date de publication de la demande: **10.04.2013**
(21) Numéro de dépôt: 12187408.5
(22) Date de dépôt: 05.10.2012
(51) Int. Cl.: G09F 3/00

(54) **Dispositif de localisation, kit et procédé de surveillance**

(30) Priorité: 05.10.2011 FR 1103027
(71) Demandeur: Taliota S.à.r.l., 1614 Granges (Veveyse) (CH)
(72) Inventeur: Potel, Charles-Henri, 1614 Granges (Veveyse) (CH); Delay, Nicolas, 1096 Cully (CH)
(74) Mandataire: Moinas & Savoye SA

(57) **Abrégé**

L'invention concerne un dispositif de localisation, tel qu'un bracelet (1), qui est monobloc, en un matériau souple, et comprend une bande (2) destinée à former une boucle et qui est solidaire d'un logement (3) muni d'une ouverture (4) sur une face supérieure. Ce dispositif se distingue en ce que la face inférieure du logement (3) est fermée par une paroi (5) dont au moins une partie (6) est transparente ou translucide.

L'invention a également trait à un kit ainsi qu'à un procédé de surveillance d'un porteur qui peut être en particulier un enfant, une personne atteinte de troubles de la mémoire, un patient, un handicapé mental, un animal, etc.
(Fig. 1)

## Description

L'invention concerne un dispositif de localisation, tel qu'un bracelet, un kit ainsi qu'un procédé de surveillance d'un porteur qui peut être en particulier un enfant, une personne atteinte de troubles de la mémoire, un patient, un handicapé mental, un animal, etc.

### Arrière-plan de l'invention

La demande internationale de brevet publiée sous le numéro WO 2006/113786 a pour objet un bracelet d'identification comportant une fenêtre qui peut être fermée de manière étanche. Il est destiné en particulier aux patients d'un hôpital. Il a notamment pour inconvénients d'être très compliqué tant pour ce qui est de sa constitution que de son utilisation. Il nécessite en outre l'emploi de colle, produit des déchets (la feuille de protection de la surface enduite de colle) et n'est pas réutilisable.

La demande de brevet français publiée sous le numéro FR 2 702 937 propose un bracelet qui est destiné aux sports et en particulier à la plongée sous-marine. Ce bracelet est monobloc est comporte une bande souple solidaire d'un logement qui comporte sur une face supérieure une lunette entourant une ouverture destinée à être fermée par un couvercle. Sa face inférieure comporte elle-aussi une ouverture, laquelle est munie de languettes de retenue. Un tel bracelet est destiné à recevoir dans son logement un instrument porteur d'informations, tel qu'un instrument de mesure, en particulier un micro-ordinateur.

### Exposé sommaire de l'invention

L'invention a pour but de proposer un système qui permette de retrouver aisément et rapidement toute personne, notamment, un enfant, un patient, une personne mentalement handicapée ou un animal égaré(e).

De manière surprenante, ce but est atteint tout simplement au moyen d'un kit de localisation comprenant un dispositif de localisation qui comprend un bracelet monobloc et comporte une bande souple solidaire d'un logement muni d'une ouverture sur une face supérieure.

Cependant, le dispositif de localisation selon l'invention a notamment ceci de particulier que la face inférieure de son logement est fermée par une paroi - tandis que la face inférieure du logement du bracelet de la demande de brevet français précitée est quasiment totalement ouverte - et qu'au moins une partie de cette paroi est transparente ou translucide.

Un tel dispositif de localisation, qui peut en particulier revêtir la forme d'un bracelet, a pour avantages majeurs d'être économique, facile à produire et à utiliser, réutilisable et sûr.

L'invention est plus précisément définie par les revendications.

D'autres caractéristiques et avantages de l'invention vont maintenant être décrits en détail dans l'exposé suivant qui est donné en référence aux figures annexées, lesquelles représentent schématiquement :
- figure 1 : un dispositif de localisation selon l'invention en vue de face en coupe ;
- figure 2 : le dispositif de la figure 1, en vue de dessus ;
- figure 3 : une plaquette destinée à coopérer avec le dispositif des figures 1 et 2, en vue de dessus,
- figure 4 : la plaquette de la figure 3, en vue face ;
- figure 5 : une variante du dispositif de localisation selon l'invention ;
- figure 6 : une variante de la plaquette de la figure 3, cette variante étant destinée à coopérer avec le dispositif de la figure 5 ;
- figure 7: un kit selon l'invention, comprenant la plaquette de la figure 6 insérée dans le dispositif de la figure 5 ;
- figure 8: une variante du kit selon la figure 7, en perspective ;
- figure 9 : le kit de la figure 8 avec sa plaquette partiellement insérée ; et
- figure 10 : le kit des figures 8 et 9, en vue de dos en perspective, avec sa plaquette partiellement insérée.

### Exposé détaillé de l'invention

### Dispositif de localisation selon l'invention

Ce dispositif peut revêtir la forme générale de bracelet représentée sur les figures 1 et 2.

Ce bracelet 1 est destiné à coopérer avec une plaquette 8 représentée sur les figures 3 et 4.

Comme on peut le voir sur la figure 1, ce bracelet est constitué d'une seule pièce, il est formé d'une bande 2 qui est solidaire d'un logement 3. Celui-ci est muni d'une ouverture 4 sur une face supérieure et sa face inférieure, destinée à venir reposer au contact de son porteur, est constituée d'une paroi 5 dont au moins une partie 6 est translucide ou, de préférence transparente.

Sur la face supérieure du logement 3, l'ouverture 4 est entourée par une paroi supérieure 7, de façon à ce qu'elle ait une surface inférieure à celle de la face supérieure du logement 3.

Le logement 3 est prévu pour recevoir une plaquette 8 visible sur les figures 3 et 4.

La surface de la plaquette 8 est supérieure à celle d'ouverture 4 du logement 3. Ainsi, grâce à la souplesse du matériau dont est fait l'ensemble du bracelet, il est possible d'insérer de force la plaquette 8 dans le logement 3 à travers l'ouverture 4. Le logement 3 est ensuite pratiquement totalement occupé par la languette 8 qui ne peut en sortir car elle est maintenue, sur le dessus, par la paroi supérieure 7, sur les côtés, par les parois latérales du logement 3 et sur le dessous, par la paroi 5.

De préférence, il est prévu que la partie transparente ou translucide 6 ait une surface au moins égale à celle de la plaquette 8, de façon à ce qu'on puisse voir la totalité de la face inférieure de cette dernière à travers la paroi 5. L'épaisseur des parois latérales du logement 3 est généralement faible, de sorte qu'on peut considérer que la surface de la plaquette 8 est égale à la surface de la face inférieure du logement 3.

Afin de devenir translucide ou transparente, la paroi 5 a en général subi, au moins sur une partie de sa surface, un traitement approprié. Un tel traitement est connu de l'homme du métier et n'a donc pas besoin d'être décrit. Il dépend évidemment du matériau dont est constitué le bracelet 1.

A cet égard, on peut utiliser tout matériau, à condition toutefois qu'il présente une souplesse lui permettant d'être déformé pour laisser entrer la plaquette 8 dans le logement et d'être enroulé autour d'un bras, d'une jambe, d'une patte d'un animal, etc. Cette déformation est obtenue par une traction des deux brins de la bande 2 du bracelet de part et d'autre du logement 3, de manière à permettre l'insertion ou le retrait de la plaquette 8. Ensuite, le matériau est de plus suffisamment élastique pour retrouver sa forme initiale dans laquelle la paroi supérieure 7 du logement 3 vient emprisonner la plaquette 8. Le matériau est choisi suffisamment rigide pour rendre difficile cette manipulation, afin d'empêcher par exemple un petit enfant de retirer la plaquette. Ce mécanisme permet avantageusement de rendre la plaquette amovible du bracelet, ce qui permet d'utiliser le même bracelet pour y loger différentes informations, pour une utilisation pour plusieurs personnes différentes par exemple.

De préférence, le dispositif de localisation selon l'invention est en un matériau résistant aux intempéries, à l'abrasion, notamment au sable, et/ou à l'eau, en particulier l'eau de mer. Ce matériau peut avantageusement être une silicone.

Ce matériau est particulièrement intéressant car il permet de fabriquer le bracelet aisément, suivant toute méthode appropriée et de préférence par injection dans un moule.

La translucidité ou transparence d'une partie ou, de préférence, de la totalité de la paroi 5 a pour objectif de rendre les informations se trouvant sur la face inférieure de la plaquette 8 en contact avec la paroi 5 d'être lisibles à travers cette dernière.

La plaquette 8 est généralement constituée d'un matériau sur lequel on peut aisément imprimer ou écrire des informations, par exemple au moyen d'un stylo à billes ou d'un crayon classiques. On peut utiliser tout matériau approprié. De préférence, on utilise un matériau résistant à l'eau, par exemple du polychlorure de vinyle (PVC). Ce matériau est de plus relativement rigide, plus que celui formant le bracelet, pour pouvoir entrer en force la plaquette dans le logement 3, sans la déformer ni la casser.

La forme de la plaquette 8 est bien entendu liée à celles du logement 3 et de l'ouverture 4. Les dimensions de la plaquette 8 doivent en effet lui permettre d'être introduite dans le logement 3 et de s'y maintenir sans qu'il soit nécessaire d'utiliser de la colle ou tout autre moyen. La hauteur ou épaisseur, la longueur, la largeur, le cas échéant le diamètre du logement 3, sont donc de préférence sensiblement égales (égaux) à celles (ceux) de la plaquette 8.

On peut choisir toutes sortes de forme pour le logement 3, par exemple, une forme parallélépipédique, une forme cubique, une forme prismatique, etc.

La plaquette est généralement de faible épaisseur et peut être rectangulaire, carrée, ovale, elliptique, etc. Notamment, la plaquette présente une épaisseur inférieure ou égale à 4 mm, voire inférieure ou égale à 2 mm, voire inférieure ou égale à 1,5 mm, voire inférieure ou égale à 0,8 mm. En remarque, l'épaisseur du logement 3 est sensiblement égale à celle de la plaquette, voire légèrement inférieure pour assurer le bon maintien de la plaquette, par exemple d'une épaisseur inférieure d'au moins 50 µm à celle de la plaquette.

En remarque, selon une réalisation intéressante, cette dernière configuration permet de plus d'assurer l'étanchéité du dispositif de localisation au niveau du pourtour de la surface supérieure de la plaquette, plus précisément au niveau de la liaison avec la paroi supérieure 7 du logement 3. Le matériau souple et flexible utilisé pour le bracelet, et notamment la paroi supérieure 7 du logement 3, participe aussi à cette fonction d'étanchéité.

Selon une variante de réalisation, la plaquette 8 peut comprendre un logement fermé par une partie ouvrante, afin de recevoir de manière protégée une information sur son porteur.

Sur la variante 10 représentée sur la figure 5, le logement 11 est quasiment plat, il fait à peine saillie par rapport à la bande 2 et la plaquette 12 ainsi que l'ouverture 13 ont une forme ovale ou elliptique.

Bien que la bande 2 puisse comporter deux extrémités libres qui peuvent être jointes l'une à l'autre comme cela est enseigné dans la demande de brevet précitée FR 2 702 937, de préférence, la bande 2 (figures 1 et 2) ne comporte que deux extrémités dont chacune est reliée au logement 3, de façon à former une boucle continue. Pour cela, le dispositif de localisation peut être fabriqué par un moulage à plat dans une première étape, puis fini en forme arrondie fermée par la soudure des deux extrémités libres, dans une seconde étape.

Cette caractéristique a l'avantage de permettre de profiter de l'élasticité de la bande, notamment en étirant celle-ci pour la faire passer autour d'une main ou d'un pied pour rejoindre, respectivement un poignet ou une cheville. Elle permet de plus de garantir son maintien, la non rupture accidentelle d'un éventuel dispositif d'accrochage du bracelet. Enfin, elle permet une utilisation simple et conviviale.

Il est également préférable que la jonction des extrémités de la bande 2 avec le logement 3 s'effectue à chaque fois au même niveau que la face inférieure du logement 3, c'est-à-dire sans former d'arête ou de saillie que le porteur pourrait sentir et qui pourrait le gêner.

De plus, par un choix optimal des dimensions et de l'élasticité de la bande, on peut obtenir un bracelet difficile à mettre, en particulier au poignet d'un enfant, de sorte que celui-ci ne pourra pas, ou du moins pas facilement l'ôter tout seul.

Sur les figures 8 à 10, on peut voir un bracelet dont la bande forme en permanence une boucle.

Sur la figure 9, la plaquette est à moitié insérée dans le logement.

Sur la figure 10, on peut voir la plaquette par transparence au travers de la face inférieure du logement.

Comme on peut le voir sur la figure 8, il est également possible de munir la face supérieure de la plaquette en son centre, c'est-à-dire au niveau de l'ouverture de la face supérieure du logement, d'informations diverses, telle qu'une marque, un logo, etc.

La face inférieure de la plaquette peut être pourvue de toutes sortes d'informations, par exemple d'informations relatives à la personne (nom, prénom, adresse postale, adresse électronique, numéro de compte bancaire, mot de passe, code d'accès...) à sa santé (diabétique, donneur d'organes, allergies...), ou de messages personnels (d'amour,...), etc.

### Kit selon l'invention

Le dispositif ou bracelet 1 et la plaquette 8 sont destinés à former ensemble un kit.

Ce kit peut avantageusement être utilisé comme kit de localisation, c'est-à-dire dans le but d'aider à retrouver toute personne ou animal, en particulier une personne ou un animal susceptible de s'égarer et de ne pouvoir retrouver seul(e) son chemin.

Sont donc concernées en particulier les (petits) enfants, les personnes atteintes de troubles de la mémoire, les personnes âgées, les patients, les handicapés mentaux, les animaux domestiques, etc.

### Procédé de surveillance

Ainsi, le kit de localisation selon l'invention peut être utilisé pour surveiller ou retrouver son porteur.

Il est de préférence utilisé conformément au procédé suivant :
- on inscrit ou imprime des informations de contact sur la plaquette (8,12),
- on introduit la plaquette (8,12) dans le logement (3,11) du dispositif de localisation, et
- on fixe le kit de surveillance sur le porteur.

On peut fixer le kit de surveillance au poignet à la cheville, etc.

Il va sans dire que ce peut-être le porteur qui se met lui-même le kit au poignet ou une autre personne, par exemple, un parent, qui peut le lui mettre.

En variante, on peut aussi glisser le kit de surveillance dans une poche ou un sac du porteur.

En cas d'égarement du porteur, la personne retrouvant ou entrant en contact avec ce dernier pensera certainement à retourner son bracelet ou à le lui retirer, afin de pouvoir lire les informations à travers la paroi transparente ou translucide du bracelet. Elle pourra ensuite contacter la personne chargée de la surveillance du porteur du bracelet et attendre l'arrivée de cette dernière ou lui emmener le porteur.

Bien entendu, le porteur peut aussi, par des paroles ou des gestes, faire comprendre à la personne qui l'aura retrouvé qu'elle doit prendre connaissance des informations de contact figurant sur la plaquette et agir en conséquence.

En ce qui concerne ces informations de mise en contact ou d'entrée en contact, il peut s'agit par exemple d'un numéro de téléphone et/ou d'une adresse électronique.

Bien que l'on puisse envisager de mettre ces informations sur la face supérieure de la plaquette, il est préférable, pour des raisons de confidentialité, de les disposer sur la face inférieure de la plaquette, car celle-ci sera tournée vers le corps du porteur (par exemple vers son poignet) et les informations ne seront donc visibles qu'après le retrait du bracelet ou le retournement du logement du bracelet.

De plus, l'eau aura difficilement accès à cette face inférieure de la plaquette. Des tests pratiqués en piscine et à la mer ont permis de constater que, même après de longues heures d'utilisation, des informations écrites au stylo à bille sur une plaquette en PVC n'avaient pas été effacées, car elles étaient protégées, d'un côté par l'accès supérieur difficile en raison de l'élasticité du matériau qui se plaque contre la plaquette et forme en quelque sorte un joint sur la face supérieure du logement, et, de l'autre côté, par la paroi inférieure du logement.

Ainsi, les lecteurs du présent exposé seront surpris de réaliser qu'une invention aussi simple et peu onéreuse que la présente, pourra rassurer bien des parents, nourrices, aides personnelles, infirmières, maîtres, etc., d'une part, lorsqu'ils mettront le dispositif de localisation selon l'invention au porteur dont ils ont la garde et, d'autre part, en cas d'égarement de ce dernier, grâce à la localisation rapide et simple dont le porteur pourra faire l'objet. Bien des soucis seront par conséquent évités.

## Revendications

1. Kit composé d'un dispositif de localisation monobloc et d'une plaquette (8, 12), **caractérisé en ce que** le dispositif de localisation est monobloc et souple et comprend une bande (2) formant une boucle, solidaire d'un logement (3 ; 11) dans lequel est susceptible d'être logée et maintenue la plaquette (8 ; 12), la face inférieure du logement (3 ; 11) étant fermée par une paroi (5) dont au moins une partie (6) est transparente ou translucide.

2. Kit selon la revendication précédente, **caractérisé en ce que** la plaquette (8 ; 12) est logée de manière amovible dans le logement du dispositif de localisation.

3. Kit selon l'une des revendications précédentes, **caractérisé en ce que** l'épaisseur de la plaquette et du logement est inférieure à 4 mm, ou 2 mm, ou 1,5 mm, ou 0,8 mm.

4. Kit selon la revendication précédente, **caractérisé en ce que** l'épaisseur du logement est légèrement inférieure à celle de la plaquette.

5. Kit selon l'une des revendications précédentes, **caractérisé en ce que** le logement maintient la plaquette de manière étanche.

6. Kit selon l'une des revendications précédentes, dans lequel une ouverture (4,13) supérieure du logement (3 ; 11) est entourée par une paroi supérieure (7) occupant une partie de la face supérieure du logement (3,11), de sorte que l'ouverture (4,13) a une surface qui est inférieure à celle de la face supérieure du logement (3,11).

7. Kit selon l'une des revendications précédentes, dans lequel une partie au moins de la paroi (5) a subi un traitement la rendant transparente ou translucide.

8. Kit selon l'une des revendications précédentes, dans lequel toute la paroi (5) est transparente ou translucide.

9. Kit selon l'une des revendications précédentes, dans lequel le matériau souple du dispositif de localisation est un silicone.

10. Kit selon l'une des revendications précédentes, dans lequel la bande (2) forme en permanence une boucle fermée.

11. Kit selon l'une des revendications précédentes, dans lequel le logement (3 ;11) et la plaquette (8 ; 12) présentent une forme identique, en vue de dessus, comme une forme ovale ou elliptique.

12. Kit selon l'une des revendications précédentes, dans lequel la plaquette (8 ;12) est constituée d'un matériau sur lequel on peut imprimer et/ou écrire des informations et qui est résistant à l'abrasion et à l'eau, et/ou comprend un logement pour recevoir une information.

13. Kit selon l'une des revendications précédentes, dans lequel la plaquette (8 ;12) est en polychlorure de vinyle (PVC).

14. Kit selon l'une des revendications précédentes, dans lequel la face inférieure de la plaquette (8 ;12) est munie d'informations.

15. Procédé de fabrication d'un kit selon l'une des revendications précédentes, comprenant une étape d'injection pour fabriquer le dispositif de localisation.
